# EUROPÄISCHE PATENTSCHRIFT

(11) **EP 0 307 618 B1**
(45) Veröffentlichungstag und Bekanntmachung des Hinweises auf die Patenterteilung: **04.12.1991**
(21) Anmeldenummer: 88112976.1
(22) Anmeldetag: 10.08.1988
(51) Int. Cl.: B05C 11/04, D21H 15/00

(54) **Vorrichtung zum Beschichten einer um eine Gegenwalze geführten Materialbahn**
Apparatus for coating a web material moving around a counter roll
Dispositif d'enduction d'un matériau en bande passant le long d'un contre-rouleau

(30) Priorität: 04.09.1987 DE 3729621
(43) Veröffentlichungstag der Anmeldung: 22.03.1989
(73) Patentinhaber: JAGENBERG Aktiengesellschaft, D-40476 Düsseldorf (DE)
(72) Erfinder: Sommer, Herbert, D-4000 Düsseldorf (DE); Rieleit, Peter, D-4000 Düsseldorf (DE)
(74) Vertreter: Thul, Hermann, Dipl.-Phys.

(56) Entgegenhaltungen:
- EP-A- 0 109 520
- DE-A- 2 822 682
- DE-A- 3 619 244
- DE-C- 2 825 907
- GB-A- 2 138 326

## Beschreibung

Die Erfindung betrifft eine Vorrichtung zum Beschichten einer um eine Gegenwalze geführten Materialbahn mit einem elastischen Schabermesser, dessen Fuß in einem Klemmbalken eingespannt ist und das unterhalb seiner Spitze von einer Abstützleiste abgestützt wird, und mit Verstellelementen zum Beeinflussen des Anpreßdrucks, die über die Messerbreite angeordnet auf einzelne Bereiche des Schabermessers unabhängig voneinander einwirken. Derartige Beschichtungsvorrichtungen dienen insbesondere zum Streichen von Papier und Karton.

Sie weisen ein Auftragwerk (Walzen- oder Düsenauftragwerk) auf, mit dem die Streichfarbe im Überschuß auf die Bahn aufgebracht wird. Das im Anschluß an das Auftragwerk angeordnete Schabermesser dosiert die Streichfarbe auf das gewünschte Strichgewicht. Die Strichqualität wird entscheidend von der Geometrie des Schabermessers in seinem an der Gegenwalze anliegenden Bereich beeinflußt. Die Einstellung des Strichgewichts erfolgt über den Anpreßdruck des Schabermessers an die Gegenwalze, der von der Vorspannung des Schabermessers bestimmt wird. Um Strichqualitätseinbußen zu vermeiden, ist es bei einer Variation des Anpreßdrucks erforderlich, daß die Geometrie der Schabermesserspitze im wesentlichen konstant gehalten wird.

Beim Streichen von Papier- oder Kartonbahnen treten produktionsbedingte Schwankungen im Querprofil der Bahnen auf, die es erforderlich machen, den Anpreßdruck des Schabermessers über die Arbeitsbreite lokal unterschiedlich einzustellen, um einen gleichmäßigen Strich zu erhalten. Dazu kann in der gattungsgemäßen Vorrichtung nach der DE-PS 28 25 907 die in Grenzen biegsame Abstützleiste über Zug- und Druckschrauben entlang der Unterstützungslinie einjustiert werden, je nachdem, ob das Strichgewicht an den entsprechenden Stellen zu hoch oder zu niedrig ist.

Diese bekannte Streichvorrichtung weist zwei gewichtige Nachteile auf:
- eine lokale Korrektur des Strichgewichts über die Arbeitsbreite über den Anpreßdruck ist nicht möglich, ohne daß gleichzeitig die Geometrie der Schabermesserspitze verändert wird. Dies hat zur Folge, daß lokal vorübergehend Qualitätsveränderungen auftreten können und daß der gewünschte Effekt erst zeitverzögert zur Wirkung kommt.
- Eine automatische Regelung der lokalen Verteilung des Anpreßdrucks während des Streichens ist nicht möglich.

Der Erfindung liegt die Aufgabe zugrunde, eine gattungsgemäße Vorrichtung zum Beschichten zu schaffen, bei der eine lokale Korrektur des Strichgewichts über die Arbeitsbreite über den Anpreßdruck möglich ist, ohne daß gleichzeitig die Geometrie der Schabermesserspitze verändert wird.

Diese Aufgabe wird durch die Merkmale des Anspruchs 1 gelöst.

Mit den Merkmalen der Ansprüche 1 und 4 wird eine geregelte Querprofilkorrektur während des Streichens unabhängig von der vor

Beginn des Streichens eingestellten Vorspannung ermöglicht. Die die Vorspannung bestimmende Abstützlinie wird dabei unverändert gelassen.

Die Unteransprüche enthalten bevorzugte Ausführungsformen der Erfindung.

Bei den Vorrichtungen nach den Unteransprüchen 2 bis 7 erfolgt die Querprofilkorrektur durch Verstellen des Schabermesserfußes in Klemmbalken und somit in einem maximalen Abstand zur Abstützleiste. Daher wird bei diesen Ausführungsformen die Geometrie der Schabermesserspitze bei der Querprofilkorrektur nicht verändert.

Die Zeichnung dient zur Erläuterung der Erfindung anhand vereinfacht dargestellter Ausführungsbeispiele.

Fig. 1 zeigt einen Schnitt in Bahnlaufrichtung durch eine Vorrichtung mit einem biegsamen, lokal verstellbaren Klemmbalken.

Fig. 2 zeigt eine Perspektive quer zur Bahn von Fig. 1.

Fig. 3 zeigt einen Schnitt durch eine Beschichtungsvorrichtung mit einer in dem Klemmbalken integrierten Querprofilkorrektureinrichtung.

Fig. 4 zeigt schematisch die Korrektur des Strichgewichtsquerprofils bei einer Vorrichtung nach Fig. 3.

Die in den Fig. 1 und 2 gezeigte Ausführungsform enthält ein Dosiersystem, bestehend aus einem schwenkbaren Schaberbalken 1, in dem ein quer zur Bahn in Grenzen biegsamer Klemmbalken 2 in Richtung zur Gegenwalze 3 verschiebbar gelagert ist. Im Klemmbalken 2 ist ein Schabermesser 4 an seinem Fuß lösbar eingespannt.

Unterhalb der an der Gegenwalze 3 anliegenden Schabermesserspitze 5 greift eine Abstützleiste 6 an dem Schabermesser 4 an, die ebenfalls am Schaberbalken 1 in etwa parallel zum Klemmbalken 2 verschiebbar befestigt ist. Die sich über die Arbeitsbreite erstreckende Abstützleiste 6 ist an der der Abstützlinie entgegengesetzten Seite in regelmäßigen Abständen geschlitzt und daher in Grenzen biegsam. An dieser Seite greifen in regelmäßigen Abständen angeordnete Stellschrauben 7 an, die eine manuelle Einstellung eines lokal unterschiedlichen Anpreßdrucks über die Breite des Schabermessers 4 ermöglichen.

Der biegsame Klemmbalken 2 ist mittels Spindelhubwerken 8, die in regelmäßigen Abständen (ca. 50 - 100 mm) über die Arbeitsbreite angeordnet sind, lokal unterschiedlich in Richtung der Gegenwalze 3 verstellbar. Dazu weisen die Spindelhubwerke 8 jeweils einen Antrieb 8.1 auf, der von einer nicht dargestellten Regelvorrichtung mit einem Meßgerät zur Bestimmung des Querprofils des Strichgewichts geregelt wird. Zusätzlich sind die Antriebe 8.1 der Spindelhubwerke 8 koppelbar, damit diese zur Einstellung der Vorspannung zu Beginn des Streichvorgangs gemeinsam verstellt werden können. Anstelle der Spindelhubwerke 8 können auch pneumatisch oder hydraulisch betätigte Verstellelemente oder thermische Ausdehnungselemente, z. B. Dehnstäbe, eingesetzt werden.

Bei der Ausführungsform nach Fig. 3 ist die Querprofilkorrektureinrichtung in den in etwa horizontal in einem Bereich von ca. 20 mm verstellbaren Klemmbalken integriert. Dazu ist der Fuß des Schabermessers 4 zwischen dem in etwa senkrechten Schenkel 9 einer Winkelleiste und einem im Klemmbalken 2 befestigten Gegendruckschlauch 10 eingespannt. Der in etwa waagerechte Schenkel 11 der Winkelleiste - er befindet sich unterhalb des Gegendruckschlauchs 10 - ist an seinem Ende über die Arbeitsbreite mit regelmäßigen Schlitzen versehen und endet bei eingespanntem Schabermesser 4 in einem gewissen Abstand vom Klemmbalken 2. Dies ermöglicht in Grenzen (ca. 3 - 4 mm) eine in etwa waagerechte Verschiebung des Schabermesserflußes relativ zum Klemmbalken 2. Die Verschiebung wird mit nebeneinander über die Arbeitsbreite in Klemmbalken 2 angeordneten Bälgen 12 bewirkt, die an dem senkrechten Schenkel 9 der Winkelleiste an der dem Schabermesser 4 abgewandten Seite anliegen. Jeder Balg 12 weist eine eigene Zufuhrleitung 13 für Luft- oder Flüssigkeit auf, so daß der Druck in jedem Balg 12 individuell geregelt werden kann. Der sich über die Arbeitsbreite erstreckende Gegendruckschlauch 10 weist eine Druckluftzufuhr auf, mit der ein vorgewählter, konstanter Gegendruck eingestellt werden kann. Die zugehörige Regeleinrichtung zur Regelung der Druckverteilung in den Bälgen 12 in Abhängigkeit von Querprofil des Strichgewichts ist in Fig. 3 nicht dargestellt.

In Fig. 4 wird die Funktionsweise der Vorrichtung nach Figur 3 verdeutlicht. Bei Beginn des Streichvorgangs wird die Geometrie und der Anpreßdruck der Schabermesserspitze auf das gewünschte Soll-Strichgewicht eingestellt (Linie a). Die für den Anpreßdruck entscheidende Vorspannung des Schabermessers 4 wird durch Verschieben der Abstützleiste 6 und des Klemmbalkens 2 relativ zueinander im Schaberbalken 1 eingestellt. Durch Justierung der Stellschrauben 7 an der Abstützleiste 6 wird ein gleichmäßiges Querprofil des Strichgewichts erreicht. Während des Streichvorgangs mißt ein Meßgerät permanent die Strichgewichte in einzelnen Querbereichen der Papierbahn. Der zulässige Bereich des Strichgewichts wird in Fig. 4 von den Linien b und c begrenzt. Wird das Strichgewicht in einem oder mehreren Bereichen unzulässig hoch (Bereich d), erhöht die Regeleinrichtung den Druck in den Bälgen 12, die in diesen Bereichen auf das Schabermesser 4 einwirken. Durch diese Druckerhöhung wird der eingespannte Teil des Schabermessers 4 in diesen Bereichen in Richtung zum Gegendruckschlauch 10 elastisch verformt. Dies führt in den entsprechenden Bereichen zu einem Ansteigen des Anpreßdrucks an der Schabermesserspitze 5 und damit zu einem Absinken des Strichgewichts bis das Soll-Strichgewicht wieder erreicht ist. Das Flächendiagramm d zeigt die notwendige Druckverteilung in den einzelnen Bälgen 12, um das unzulässig hohe Strichgewicht im Bereich b zu kompensieren. Entsprechend wird der Druck in einzelnen Bälgen 12 abgesenkt, falls das Strichgewicht in den zugehörigen Bereichen zu niedrig ist.

Bei der Ausführungsform nach Fig. 1 und 2 erfolgt die Querprofilkorrektur analog. Nach Beginn des Strichvorgangs werden die Spindelhubwerke 8, die zur Vorspannungseinstellung gekoppelt waren, voneinander entkoppelt und einzeln geregelt verstellt. Dabei werden die Bereiche des Klemmbalkens 2, in denen ein zu hohes Strichgewicht dosiert wird, mittels der Spindelhubwerke 8 von der Gegenwalze 3 wegverstellt. Da der Schabermesserfuß unbeweglich in dem biegsamen Klemmbalken 2 eingespannt ist, wird er mitverstellt, so daß das Strichgewicht in dem entsprechenden Bereich verringert wird.

## Patentansprüche

1. Vorrichtung zum Beschichten einer um eine Gegenwalze (3) geführten Materialbahn,
- mit einem elastischen Schabermesser (4), dessen Fuß in einem Klemmbalken (2) eingespannt ist und das unterhalb seiner Spitze (5) von einer Abstützleiste (6) abgestützt wird,
- und mit Verstellelementen zur Beeinflussung des Anpreßdrucks, die über die Messerbreite angeordnet auf einzelne Bereiche des Schabermessers (4) unabhängig voneinander einwirken,
**dadurch gekennzeichnet,** daß die Verstellelemente (8, 9-12) mit Abstand unterhalb der Abstützleiste (6) auf das Schabermesser (4) einwirken.

2. Vorrichtung nach Anspruch 1, **gekennzeichnet durch** einen quer zur Materialbahn biegsamen Klemmbalken (2), an den über die Arbeitsbreite angeordnete voneinander unabhängig betätigbare Verstellelemente (8) angreifen.

3. Vorrichtung nach Anspruch 1 oder 2, **gekennzeichnet durch** unabhängig voneinander antreibbare Spindelhubwerke (8) als Verstellelemente.

4. Vorrichtung nach Anspruch 2 oder 3, **dadurch gekennzeichnet,** die Verstellelemente (8) zur Einstellung der Schabermesservorspannung gekoppelt verstellbar sind.

5. Vorrichtung nach Anspruch 1, **dadurch gekennzeichnet,** daß das Schabermesser (4) im Klemmbalken (2) in Richtung der Gegenwalze (3) bewegbar eingespannt ist und durch in den Klemmbalken (2) integrierte Mittel (9-13) zum unabhängigen Verstellen der Position einzelner Schabermesserbereiche relativ zum Klemmbalken (2).

6. Vorrichtung nach Anspruch 5, **dadurch gekennzeichnet,** daß das Schabermesser (4) im Klemmbalken (2) zwischen einer sich über die Arbeitsbreite erstreckende flexiblen Leiste (9,11) und einem elastischen Einspannelement (10) eingeklemmt ist, wobei an der flexiblen Leiste (9,11) Pneumatik- oder Hydraulikelemente (12,13) als Verstellelemente angreifen.

7. Vorrichtung nach Anspruch 6, **dadurch gekennzeichnet,** daß das elastische Einspannelement ein sich über die Arbeitsbreite erstreckender, mit Luft beaufschlagbarer Schlauch (10) ist.

## Claims

1. Device for coating a material web guided round a back-up roller (3),
- with an elastic doctor blade (4), the foot of which is clamped in a clamping bar (2) and which is supported underneath its tip (5) by a supporting strip (6),
- and with adjusting elements for influencing the pressing force, which, arranged over the blade width, act independently of one another on individual regions of the doctor blade (4),
characterised in that the adjusting elements (8, 9-12) act on the doctor blade (4) at a distance below the supporting strip (6).

2. Device according to Claim 1, characterised by a clamping bar (2) which is flexible transversely relative to the material web and on which engage adjusting elements (8) arranged over the working width and actuable independently of one another.

3. Device according to Claim 1 or 2, characterised by spindle-stroke mechanisms (8) drivable independently of one another as adjusting elements.

4. Device according to Claim 2 or 3, characterised in that the adjusting elements (8) are adjustable in a coupled manner for the purpose of setting the doctor-blade prestress.

5. Device according to Claim 1, characterised in that the doctor blade (4) is clamped in the clamping bar (2) so as to be movable in the direction of the back-up roller (3), and by means (9-13) integrated into the clamping bar (2) for the independent adjustment of the position of individual doctor-blade regions in relation to the clamping bar (2).

6. Device according to Claim 5, characterised in that the doctor blade (4) is clamped in the clamping bar (2) between a flexible strip (9, 11) extending over the working width and an elastic clamping element (10), pneumatic or hydraulic elements (12, 13) engaging as adjusting elements on the flexible strip (9, 11).

7. Device according to Claim 6, characterised in that the elastic clamping element is a tube (10) which extends over the working width and which can be subjected to air.

## Revendications

1. Dispositif pour l'enduction d'un matériau en bande guidé sur un contre-rouleau (3),
- avec une lame docteur (4) élastique, dont le pied est serré dans une barre de serrage (2) et qui est supportée, en dessous de son arête (5), par une baguette d'appui (6),
- et avec des organes de réglage pour modifier la pression d'application, disposés sur la largeur de la lame, qui agissent indépendamment l'un de l'autre sur des plages individuelles de la lame docteur (4),
caractérisé en ce que les organes de réglage (8, 9 - 12) agissent sur la lame docteur (4) à distance sous la baguette d'appui (6).

2. Dispositif suivant la revendication 1, caractérisé par une barre de serrage (2) flexible transversalement par rapport au matériau en bande, sur laquelle agissent des organes de réglage (8) disposés sur la largeur de travail et actionnables indépendamment l'un de l'autre.

3. Dispositif suivant la revendication 1 ou 2, caractérisé par des organes de réglage constitués par des mécanismes de déplacement à broche (8) actionnables indépendamment l'un de l'autre.

4. Dispositif suivant la revendication 2 ou 3, caractérisé en ce que les organes de réglage (8) sont réglables de manière couplée pour le réglage de la précontrainte de la lame docteur.

5. Dispositif suivant la revendication 1, caractérisé en ce que la lame docteur (4) serrée dans la barre de serrage (2) est mobile en direction du contre-rouleau (3) et par l'intermédiaire de moyens (9 - 13) intégrés dans la barre de serrage (2) pour le réglage indépendant de la position de plages individuelles de la lame docteur par rapport à la barre de serrage (2).

6. Dispositif suivant la revendication 5, caractérisé en ce que la lame docteur (4) est serrée dans la barre de serrage (2) entre une baguette flexible (9, 11) s'étendant sur la largeur de travail et un élément de serrage élastique (10), avec des éléments pneumatiques ou hydrauliques (12, 13) constituant les éléments de réglage qui agissent sur la baguette flexible (9, 11).

7. Dispositif suivant la revendication 6, caractérisé en ce que l'élément de serrage élastique est constitué par un tuyau souple (10) à remplir d'air, qui s'étend sur la largeur de travail.
